# EUROPÄISCHE PATENTSCHRIFT

(11) **EP 0 091 155 B1**
(45) Veröffentlichungstag und Bekanntmachung des Hinweises auf die Patenterteilung: **02.07.1986**
(21) Anmeldenummer: 83200417.0
(22) Anmeldetag: 25.03.1983
(51) Int. Cl.: H01F 15/10, H01F 5/04

(54) **Transformator mit einem bewickelten Spulenkörper**
Transformer with a wound coil
Carcasse de bobine enroulée pour transformateur

(30) Priorität: 01.04.1982 DE 3212061
(43) Veröffentlichungstag der Anmeldung: 12.10.1983
(73) Patentinhaber: Philips Patentverwaltung GmbH, 22335 Hamburg (DE); Philips Electronics N.V., 5621 BA Eindhoven (NL)
(72) Erfinder: Post, Siegfried, D-6349 Guntersdorf (DE)
(74) Vertreter: Kupfermann, Fritz-Joachim, Dipl.-Ing.

## Beschreibung

Die Erfindung bezieht sich auf einen Transformator mit einem bewickelten Spulenkörper, mit gegenüberliegenden Spulenflanschen und mit wenigstens einer an einem der Spulenflansche angeordneten Anschlußösenleiste, zu der Anschlußdrahtenden aus dem Wickel herausgeführt sind.

Bei Transformatoren, insbesondere solchen mit mehreren nach außen geführten Wicklungsdrahtenden, ist es üblich, vor dem Herausführen der Anschlußdrahtenden von Wicklungen, deren letzte Windungen von einer Anschlußösenleiste weg gewickelt werden, die letzten Windungen mit Hilfe eines Klebebandes festzulegen. Dieser Arbeitsvorgang ist aufwendig und läßt sich kaum automatisieren. Es gibt zwar Spulen, bei denen an beiden Flanschen Anschlußösenleisten vorgesehen sind (DE-U-71 32 264). In diesen Fällen kann ohne Klebeband gewickelt werden. Anschlußösenleisten an beiden Flanschen sind aber nicht immer möglich. Aus der FR-A-924 141 ist es darüber spannt auf gegenüberliegenden Flanschen vorgesehenen Wickelhaken zu spannen. Diese Maßnahme läßt sich aber nicht automatisieren.

Es ist Aufgabe der Erfindung, bei einem Transformator der eingangs erwähnten Art eine Möglichkeit zur Vereinfachung und insbesondere zur Automatisierung der Festlegung des Wickels vor dem Herausführen aller Wicklungsdrahtenden zu nur einer Anschlußösenleiste zu schaffen.

Die gestellte Aufgabe ist erfindungsgemäß dadurch gelöst, daß an dem Rand des Spulenflansches, der über die Oberfläche der Wicklung hinweg dem mit einer Anschlußösenleiste versehenen Rand des Spulenflansches gegenüberliegt, Umlenkstifte angeordnet sind, daß auf diese Umlenkstifte unter Spannung Anschlußdrahtenden der Wickel gewickelt sind, deren letzte Windungen sich auf der den Umlenkstiften zugelegenen Wickelseite befinden und daß diese Anschlußdrahtenden von den Umlenkstiften hinübergeführt sind zu den Anschlußösen an der Anschlußleiste und daß um die Umlenkstifte herum Führungsbahnen für Drahtführer vorgesehen sind.

Durch das Zuhilfenehmen der Umlenkstifte wird es möglich, die Anschlußdrahtenden von Wicklungen, deren letzte Windungen von der Anschlußösenleiste weg gewickelt werden, zunächst gespannt um die Umlenkstifte herumzulegen und die Wicklung damit ohne Zuhilfenahme von Klebeband festzulegen. Vom Umlenkstift werden die Drahtenden dann frei zu den Anschlußösen geführt und dort festgelötet. Mit Hilfe der Führungsbahnen können die Drahtführer um die einzelnen Umlenkstifte herumfahren und damit völlig automatisch die Wicklungsenden bis zu den Anschlußösen führen. Irgendwelche Zwischenarbeiten zum Festlegen des Wickels sind nicht mehr erforderlich.

Die Erfindung wird anhand des in der Zeichnung dargestellten Ausführungsbeispieles näher erläutert.

Die Zeichnung zeigt eine Draufsicht auf einen Transformator mit einem Wickelkörper und einer Transformatorwicklung, bei der die Drahtenden zunächst um Umlenkstifte gespannt sind und dann zu den Anschlußösen geführt werden. Der Spulenkörper 1 eines Transformators 3 ist zwischen den Flanschen 5 mit einer Wicklung 7 versehen. Diese Wicklung besteht aus mehreren Teilwicklungen, deren Anschlußdrahtenden 9 zu den Anschlußösen 11 an einer Anschlußösenleiste 13 geführt sind.

Die Anschlußleiste 13 ist an einem in der Draufsicht des Transformators angeordneten Flanschrandteil 15 befestigt. Diesem Flanschrandteil 15 liegt, über die Oberfläche 17 der Wicklung 7 hinweg gesehen, ein Flanschrandteil 19 des anderen Flansches 5 gegenüber. An dem Flanschrandteil 19 sind, in der Zeichnung aufrecht nach obenstehend, Umlenkstifte 21 angeordnet. Diese Umlenkstifte 21 werden umgeben von Führungsbahnen 23 für einen Drahtführer, der nicht dargestellt ist.

Bei üblichen Transformatorwicklungen werden die Anschlußenden 9, bevor sie zu den Anschlußösen 11 geführt werden, mit Hilfe eines Klebebandes festgeklebt, damit sich der Wickel nicht lockert. Nach dem Festkleben, das üblicherweise von Hand geschieht, werden die Anschlußdrahtenden 9 dann zu den Anschlußösen 11 hinübergeführt.

Die Umlenkstifte 21 ersetzen diesen bisher üblichen Abklebevorgang. Der Drahtführer führt die einzelnen Anschlußdrahtenden 9 von den Wickeln, deren letzte Windungen auf die Umlenkstifte 21 hin gegebenenfalls schon gespreizt gewickelt werden, zunächst gespannt nach dem Abschluß des Wickelvorganges der Einzelwicklung um einen der Umlenkstifte 21 herum. Die Wicklung ist damit festgelegt und kann sich nicht mehr lockern. Das Anschlußdrahtende wird dann quer über die Wicklung 7 hinweg zu der Anschlußöse 11 gezogen und dort festgelegt bzw. festgelötet.

## Patentansprüche

1. - Transformator mit einem bewickelten Spulenkörper (1), mit gegenüberliegenden Spulenflanschen (5), und mit wenigstens einer an einem der Spulenflanche (5), angordneten Anschluß leiste (13), zu der Anschlußdrahtenden aus dem Wickel (7), herausgeführt sind, dadurch gekennzeichnet, daß an dem Rand (19) des Spulenflansches (5), der über die Oberfläche der Wicklung (7) hinweg dem mit einer Anschlußösenleiste (13) versehenen Rand des Spulenflansches (15) gegenüberliegt, Umlenkstifte (21) angeordnet sind, daß auf diese Umlenkstifte (21) unter Spannung Anschlußdrahtenden (9) der Wickel gewickelt sind, deren letzte Windungen sich auf der den Umlenkstiften zugelegenen Winkelseite befinden, und daß diese Anschlußdrahtenden von den Umlenkstiften (21) hinübergeführt sind zu den Anschlußösen (11) an der Anschlußleiste (13) und daß um die Umlenkstifte (21) herum Führungsbahnen (23) für Drahtführer vorgesehen sind.

## Claims

1. A transformer comprising a coil former (1) which carries at least one winding and comprises oppositely situated coil flanges (5) and at least one connection strip (13) which is arranged on one of the coil flanges (5) and whereto there are connected wire ends emerging from the winding (7), characterized in that guide pins (21) are arranged on the edge (19) of the coil flange (5) which, viewed across the surface of the winding (7), is located opposite the coil flange edge (15) provided with a connection strip (13), in that connection wire ends (9) of the windings of which the last turns are situated at the winding side which faces the guide pins, are wound under tension around the guide pins (21) in that the connection wire ends are guided from the guide pins (21) to the connection eyelets (11) of the connection strip (13), and in that guide tracks (23) for wire guides are provided around the guide pins (21).

## Revendications

1. Transformateur comportant une carcasse de bobine enroulée (1) munie de joues de bobine opposées (5) et d'au moins une barrette (13) à oeillets de raccordement disposée sur l'une des joues de bobine (5) et à laquelle sont reliées les extrémités de fil de raccordement sortant de l'enroulement (7), caractérisé en ce que des broches de renvoi (21) sont disposées au bord (19) de la joue de bobine (15) qui, vu suivant la surface de l'enroulement (7) est situé en regard du bord de la joue de bobine (15) muni d'une barrette (13) à oeillets de raccordement, en ce que, sur ces broches de renvoi (21), sont enroulées sous tension mécanique des extrémités de fil de raccordement (9) de l'enroulement dont les dernières spires sont situées sur la face d'enroulement regardant les broches de renvoi, en ce que ces extrémités de fil de raccordement sont conduites à partir des broches de renvoi (21) vers les oeillets de raccordement (11) de la barrette de raccordement (13) et en ce que les broches de renvoi (21) sont entourées de pistes de guidage (23) destinées à des guides de fil.
